# EUROPÄISCHE PATENTSCHRIFT

(11) **EP 0 020 761 B1**
(45) Veröffentlichungstag und Bekanntmachung des Hinweises auf die Patenterteilung: **09.06.1982**
(21) Anmeldenummer: 80900550.7
(22) Anmeldetag: 05.03.1980
(51) Int. Cl.: B07B 13/05, B07B 1/30

(54) **VERFAHREN ZUM KLASSIEREN VON KORNGUT ODER SAATGUT UND KLASSIERVORRICHTUNG**
PROCESS FOR SORTING GRAIN OR SEED MATERIAL AND SORTING PLANT
PROCEDE POUR LE TRI DE MATIERE EN GRAINS OU DE SEMENCES ET INSTALLATIONS DE TRI

(30) Priorität: 05.03.1979 CH 2127/79
(43) Veröffentlichungstag der Anmeldung: 07.01.1981
(73) Patentinhaber: Gebrüder Bühler AG, 9240 Uzwil (CH)
(72) Erfinder: MÜLLER, Roman, CH-9244 Niederuzwil (CH)
(74) Vertreter: Geyer, Werner, Dr.-Ing.
(86) Internationale Anmeldenummer: EP8000015
(87) Internationale Veröffentlichungsnummer: WO8001885

## Beschreibung

### Technisches Gebiet

Die Erfindung bezieht sich auf ein Verfahren zum Klassieren von Korngut oder Saatgut, wie beispielsweise zum Klassieren von Getreidekörnern, von Sämereien, von Hülsenfrüchten, Reiskörnern, Maiskörnern, von Kaffeebohnen oder ähnlichem Gut. Die Erfindung bezieht sich weiterhin auch auf eine Klassiervorrichtung, die vorzugsweise zur Durchführung des erfindungsgemäßen Verfahrens geeignet ist.

### Zugrundeliegender Stand der Technik

Für die Gewinnung von Korngut oder Saatgut, von Sämereien o.ä. ist es erforderlich, die zu klassierenden Güter sowohl qualitativ wie auch der Größe und Form nach in einzelne Klassen zu trennen. Es ist bekannt, hierbei Siebe einzusetzen, wobei der Hauptzweck der Siebung in der Auftrennung des Klassiergutes in verschiedene GröBenklassen besteht. Allerdings ist ebenfalls bekannt, daß Formfaktoren der zu siebenden Körner in einem Flachsieb nicht genügend berücksichtigt werden können. So weist z.B. ein Maiskorn, speziell der sogenannte « Zahnmais •, eine sehr eigenartige, großflächige längliche und au' eine Seite hin zugespitzte Formgebung auf. Das Verhältnis vom größten Querschnitt zu kleinstem Querschnitt kann dabei ohne weiteres zwischen 2 und 6 liegen. Bringt man ein Gut solcher spezieller Formgebung auf ein Sieb auf, dann erfolgt die Aussiebung mehr zufällig, d.h. die Klassierung unterliegt statistischen Gesetzen. Je nach der Lage, in die das Korn relativ zur Sieblochung zu liegen kommt, kann es durch die Lochung hindurchfallen oder nicht.

Ähnlich verhält es sich aber auch bei anderen Körnerfrüchten, wie Reis, Hafer usw... Beim Reis ist es ein Ziel der Saatgutgewinnung, Körner, welche die äußerste Schale noch aufweisen, von solchen, die geschält sind, zu trennen. Im Falle von Mais müssen die Maiskörner in Größenklassen eingeteilt werden, die nur sehr geringe Abweichungen zulassen. Der Grund besteht darin, daß Mais beim Säen als Einzelkorn gesät wird und die Körner dabei einzeln in spezielle Trommeln eingelegt und abgegeben werden. Sind die Abweichungen unter den Körnern zu groß, so werden sehr häufig zwei kleinere Körner in ein Fach der Trommel eingespeist, was zu Störungen Anlaß geben kann.

Im Falle anderer Getreidesorten ist die Größe des Kornes ein Qualitätskriterium und muß als solches in möglichst engen Grenzen eingehalten werden.

Die längliche Form solcher Körner darf allerdings die Größenklassierung nicht negativ beeinflussen, was dem Einsatz von Flachsieben möglicherweise entgegensteht und zu entsprechend geringen Ausbeuten führen kann. In der Praxis hat man bis heute vielfach eine etwas größere Streuung der Korngrößen in Kauf genommen. Es wurde auch die Meinung vertreten, daß die spezielle Klassieraufgabe bei Klassiergut, bei dem die Form des Einzelteiles wesentlich von der runden Form abweicht bzw. bei dem Formabweichungen auch ein Klassierkriterium darstellen, vorteilhafter mit einer rotierenden Siebtrommel gelöst werden könne. Eine Siebtrommel, die aber sowohl den Rotationseffekt (Umschichteffekt), als auch Vibrationskräfte ausnützt, ist kompliziert und auch sehr störanfällig.

In der bisher bekannten Klassiertechnik hat sich gezeigt, daß insbesondere dem Problem des Abschwimmens und des Abrollens der Klassiergutes nicht immer die erforderliche Beachtung geschenkt wurde. So neigen insbesondere Mais, Reis und Kaffeebohnen zum Abschwimmen, wobei aufgrund der Schwerpunktlage das Korn mit größeren Dimensionen in der Länge und/oder Breite eines einzelnen Kornes auf dem Sieb horizontal zu liegen kommt : in dieser Lage schwimmt das Korn dann aber mit seiner größten projezierenden Fläche über die kleinen Sieblöcher hinweg.

Beim Klassieren von runden Sojabohnen wurde bisher eine verhältnismäßig geringe Schichtdicke des Gutes über dem Sieb angestrebt. Eine große Siebleistung bedeutet dann eine entsprechend schnelle Gutbewegung über das Sieb. Dabei beginnt das Sojakorn jedoch zu rollen und es neigt dazu, über die einzelnen Sieblöcher hinwegzurollen. Diese Effekte werden noch ungünstig durch wechselnde Gutbelastungen und durch die Vibration des Siebes verstärkt.

In der US-A-2187 273 wird eine Klassiervorrichtung beschrieben, die ein Rüttelsieb einsetzt, das mit brüchigem, unzulänglich vorzerkleinertem Siebgut beschickt wird. Dabei lagern sich die unzerkleinerten Teile des Siebgutes an der Oberfläche des Gutstromes ab, wo sie von mechanischen Hämmern zerkleinert werden, wobei für die Zerkleinerungsbewegung die Vibration des Rüttelsiebes eingesetzt wird. Zur Erfüllung dieser Funktion ist es aber erforderlich, daß der Gutstrom vollständig unter die Hämmer gelangt, da nur dann die gewünschte Zerkleinerungswirkung ausgeübt werden kann.

Der Einsatz bekannter Klassiervorrichtungen war überdies auch meist auf die Klassierung einer nur geringen Anzahl verschiedener Klassiergüter beschränkt, da die jeweilige Klassiervorrichtung den unterschiedlichen Anforderungen des einzelnen Gutes im Interesse einer hohen Austrag-Ausbeute entsprechend angepaßt wurde.

### Offenbarung der Erfindung

Ausgehend von Vorstehendem liegt der Erfindung die Aufgabe zugrunde, ein Klassierverfahren zu finden, bei dem die Klassierung der Größe nach verbessert und der negative Einfluß von Formfaktoren des Klassiergutes möglichst weitgehend ausgeschaltet ist. Insbesondere soll aber ein Verfahren gefunden werden, das auch bei solchen Klassierprodukten den Einsatz von Flachsieben noch erlaubt, bei denen ansonsten die gewünschte Klassiergenauigkeit nicht erreicht werden konnte. Das erfindungsgemäße Verfahren soll sowohl in seiner Leistung als auch seiner Klassiergenauigkeit höchsten Ansprüchen genügen, ohne daß komplizierte Zusatzaufwendungen nötig wären.

Weiterhin soll die Erfindung eine Vorrichtung zur Durchführung eines solchen erfindungsgemäßen Verfahrens finden, die für den Einsatz bei einer großen Anzahl unterschiedlichster Klassiergüter (wie Getreide, Hülsenfrüchte, Sojabohnen, Kaffeebohnen, Sämereien o.ä.)·geeignet ist und mit der eine besonders gute Klassierung erreicht werden kann, was ganz besonders bei der Gewinnung von Saatgut wichtig ist, auf dem ein wesentlicher Teil des in der landwirtschaftlichen Erzeugung möglichen Fortschrittes basiert.

Erfindungsgemäß wird diese Aufgabe bei einem Verfahren zum Klassieren von Korngut oder Saatgut durch Aufgabe des Gutes auf eine in vorzugsweise lineare Schwingungen versetzte Siebfläche, über die das Gut hinwegbewegt wird, wobei gleichzeitig auf den über die Siebfläche sich bewegenden Gutstrom an mehreren_{"}aufeinanderfolgenden Stellen mittels mechanischer Glieder eingewirkt wird, dadurch erreicht, daß das in einer ersten Stufe von Fremdstoffen gereinigte Gut während seiner Bewegung über die Siebfläche mittels der mechanischen Glieder jeweils derart aufgestaut wird, daß im Staubereich eine die Hauptströmung des Gutes überlagernde Rückwärtsströmung entsteht.

Das erfindungsgemäße Verfahren hat in der Praxis überraschend große Erfolge ergeben. Der in der Fachwelt vorher vertretene Grundsatz, daß die Siebleistung bei verhältnismäßig geringer Schütthöhe maximal ist und mit steigender Schütthöhe abnimmt, wird bei der Erfindung völlig durchbrochen, indem dort bewußt ein wiederholter Stau verlangt wird. Bei Anwendung des erfindungsgemäßen Verfahrens zeigte sich überraschend, daß für die Siebung von unrunden Körnern nicht nur das Durchtreten durch die Sieböffnung allein in Betracht gezogen werden darf, sondern auch das Vorbereiten, d.h. das richtige Positionieren der Körner relativ zu den Sieblöchern. Im Hinblick hierauf wird beim erfindungsgemäßen Verfahren eine gezielte Kornbewegung in der Kornschicht, insbesondere auch entgegen der allgemeinen Flußrichtung des Gutes, erzielt, wodurch sich ein überraschend guter Siebeffekt ergibt. Hierdurch werden nämlich die einzelnen Körner regelrecht « aufgestellt » und können auf diese Weise mit ihrer kleinsten Querschnittsfläche durch die Sieblochung durchfallen. Körner, die z.B. in einer leichten Schräglage in Kontakt mit der Sieblochung gelangen, werden von der darüberliegenden Kornschicht regelrecht aufgestellt und mit einem leichten Druck in die Öffnung geführt. Die Produktstauung bringt insbesondere aber auch den Vorteil, daß dem Produkt wiederholt eine Rezirkulation aufgezwungen wird. Dies bedeutet, daß einem Korn in jeder Staustufe mehr als einmal Gelegenheit gegeben wird, eine günstige Position für den Durchtritt durch die Sieblochung einzunehmen.

In vorteilhafter Ausführung des erfindungsgemäßen Verfahrens wird der Gutstrom jeweils vorzugsweise bis zu einer Höhe von 2 bis 5 cm aufgestaut und von Staustufe zu Staustufe in einem Bereich unmittelbar oberhalb der Siebfläche weitergefördert (wobei die angegebenen Höhenmaße besonders günstig für den Fall der Bearbeitung von Reis sind ; im Falle von Mais empfiehlt es sich, sogar noch mehr als 5 cm hoch aufzustauen).

Eine weitere vorteilhafte Ausführung des erfindungsgemäßen Verfahrens besteht darin, daß als jeweils eine Staustufe bildendes mechanisches Glied ein mit geringem Druck gegen den Gutstrom gerichtetes Stauglied verwendet und die Größe des Durchtrittsquerschnitts in Abhängigkeit vom Gutstrom geregelt wird. Dabei kann die Auslenkung des Staugliedes mit einer progressiv anwachsenden Kraft verbunden sein. Meist wird der Durchtrittsquerschnitt eine Größe entsprechend der ein- bis dreifachen Dicke eines Einzelkornes aufweisen bzw. angenähert um einen solchen Wert pendeln ; wird momentan mehr Produkt gefördert, so soll sich der Durchtrittsquerschnitt durch entsprechende Mehröffnung anpassen können.

Die erfindungsgemäße Vorrichtung geht aus von einer Klassiervorrichtung mit mindestens einem ebenen Sieb, das einen bevorzugt linear wirkenden Schwingungsantrieb aufweist und auf seiner Siebfläche eine oder mehrere Förder- und Klassierungsstrecken für den zu klassierenden Gutstrom aufweist, wobei mehrere sich quer zur Sieb-Längsrichtung und in Richtung auf die Sieboberfläche hin erstreckende mechanische Glieder vorgesehen sind. Erfindungsgemäß sind dabei die mechanischen Glieder als Stauglieder zum örtlichen Aufstauen des Gutstromes auf der Sieboberfläche derart ausgebildet, daß im Staubereich eine die Hauptströmung des Gutes überlagernde Rückwärtsströmung entsteht. Eine solche erfindungsgemäße Vorrichtung ermöglicht es, das erfindungsgemäße Verfahren auszuführen und die mit ihm verbundenen Vorteile zu erreichen.

Die erfindungsgemäße Vorrichtung läßt sich in verschiedener Weise vorteilhaft weiter ausbilden :
Besonders gute Ergebnisse lassen sich beim Klassieren erzielen, wenn in Sieblängsrichtung mindestens drei Stauglieder angeordnet sind. Es hat sich gezeigt, daß der Einsatz von bis zu sechs Staugliedern pro Meter Sieblänge eine effektive Steigerung der Siebqualität ermöglicht. Bei besonderen Klassierprodukten kann auch eine noch größere Anzahl von Staugliedern wünschenswert sein.

Für die Klassierfunktion ist es ebenfalls vor- 'teilhaft, wenn das Sieb in Längsrichtung in mindestens zwei Abteile unterteilt ist und jedes Abteil Stauglieder aufweist.

Eine besonders einfache, aber wirkungsvolle Ausführung für die Stauglieder läßt sich bei einer erfindungsgemäßen Klassiervorrichtung dadurch erreichen, daß die Stauglieder als hängende Pendeltüren, die vom Gutstrom in dessen Förderrichtung geöffnet werden können, ausgebildet sind.

Es ist weiterhin von Vorteil, wenn bei einer erfindungsgemäßen Klassiervorrichtung die Neigung der Stauglieder und/oder deren Abstand von der Siebfläche einstellbar sind bzw. ist. Dabei ist es besonders vorteilhaft, wenn die im Siebkasten des Siebes angeordneten Stauglieder von außen einstellbar sind und wenn der Siebkasten zur Kontrolle der Einstellung der Stauglieder zumindest teilweise aus durchsichtigem Material, vorzugsweise durchsichtigem Kunststoff, wie z.B. Plexiglas, ausgeführt ist, wodurch sich beim Betrieb gleichzeitig auch eine Kontrolle der Klassiergüte durchführen läßt.

Von Vorteil ist es weiterhin, wenn die Stauglieder aus festem Gummi, Kunststoff oder aus verstärktem Stoff bestehen. Der Einsatz von Staugliedern aus Gummi von mittlerer Weichheit hat sich dabei besonders gut bewährt. Bei der Erfindung haben die Stauglieder eine Funktion, die der Art nach der eines « Vorhanges entspricht, wie dies in der Vergangenheit (allerdings nur zur Zurückhaltung von Spritzkörnern) bislang vereinzelt eingesetzt wurde. Allerdings soll die Rückhaltekraft des Staugliedes stets so groß sein, daß in allen Betriebsfällen eine Produktstauung gewährleistet ist, wobei die Höhe der Produktstauung vorteilhafterweise annähernd etwa doppelt so groß oder noch größer als die entsprechende Schichthöhe bei der bisher bekannten normalen Siebtechnik gewählt werden sollte.

Die Anwendung des erfindungsgemäßen Verfahrens zum Klassieren von Sojabohnen, die nahezu kugelförmige Gestalt haben, führte zu erheblich verbesserten Klassierergebnissen als dies mit bisher bekannten Verfahren möglich war. Auch im Falle eines Klassierens von Kaffeebohnen (deren Klassieren wesentlich von der Größe der Bohnen bestimmt wird) konnte bei Einsatz der erfindungsgemäßen Verfahrens bzw. der erfindungsgemäßen Vorrichtung eine sehr wirtschaftliche Klassierung der einzelnen Kaffeequalitäten erzielt werden.

### Kurze Beschreibung der Zeichnungen

Die Erfindung wird anhand der Zeichnungen im Prinzip beispielshalber noch näher erläutert. Es zeigen :
Figur 1 eine diagrammatische Darstellung des erfindungsgemäßen Klassierverfahrens ;
Figur 2 eine erfindungsgemäße Klassiervorrichtung ;
Figur3 ein einzelnes Sieb zum Einsatz bei einer erfindungsgemäßen Klassiervorrichtung, das mit fünf Staugliedern versehen ist ;
Figur 4 eine Darstellung der Anordnung der Stauglieder und der Längsleisten ;
Figur 5 bauliche Einzelheiten eines Staugliedes ;
Figur 5 eine prinzipielle Strömungsdarstellung des Produktstromes bei einem erfindungsgemäßen Verfahren bzw. einer erfindungsgemäßen Vorrichtung ;
Figur 7 eine Prinzipdarstellung der Funktionsweise im Bereich einer einzelnen Siebzone ;
Figur 8 eine andere Ausführungsform für ein Stauglied.

### Ausführliche Beschreibung der Zeichnungen

In Figur 1 ist im Prinzip das erfindungsgemäße Verfahren gezeigt, bei dem, auf an sich bekannte Weise, das zu klassierende Produkt zuerst in einer Stufe 1 gereinigt und dann in der eigentlichen Klassierstufe 2 in die gewünschten GröBenklassen getrennt wird. Das Klassiersieb wird auf diese Art und Weise durch unerwünschte Beimengungen von vorneherein nicht belastet. Das Klassiersieb weist mehrere Ausgänge auf.

In Figur 2 ist eine Siebvorrichtung 4 mit zwei parallelen Abteilen 5 und 6 dargestellt, die durch einen Zwischenboden 7 getrennt sind. Die Siebvorrichtung 4 ist als Ganzes in ihrer Neigung (a) verstellbar. Entsprechend sind auch die Schemateile 8 und 9 im Kopfteil 10 der Siebvorrichtung 4 sowie die notwendigen Schemateile 12 im Fußteil 11 der Siebvorrichtung angeordnet. Der Strom des Klassiergutes, z.B. ein Getreidestrom oder ein Strom von Kaffeebohnen, wird in die Siebvorrichtung 4 über die Einläufe 13 und 14 des Kopfteiles 10 eingespeist.

Der Durchfall der Siebe 15 bzw. 15 wird jeweils über einen Auslauf 17 bzw. 19 und der Abstoß der Siebe 15 bzw. 16 jeweils über einen Auslauf 18 bzw. 20 weitergeleitet. Die Siebvorrichtung 4 weist Stauglieder 21 auf, welche die gesamt Siebzone bzw. die entsprechende Verfahrenszone jeweils in mehrere Einheiten aufteilen.

Ein Vibrator P, in Figur 2 symbolisch als Elektromagnet dargestellt, versetzt die Siebvorrichtung 4 in Schwingung. Anstelle des Elektromagneten können in der Praxis gleichfalls auch Unwuchtvibratoren eingesetzt werden, die in der Neigung (ß) verstellbar sind und durch geeigneten Anbau eine, vorzugsweise lineare, Schwingbewegung erzeugen können.

Figur 3 zeigt ein einzelnes Sieb 30, das mit fünf Staugliedern 21 versehen ist. Der Siebboden besteht aus einer Siebfläche 31 und einem Drahtgeflecht 32, die beide einen Hohlraum 33 ausbilden, in dem sich Kugeln 34 zur laufenden Reinigung des Siebes 30 befinden.

In Figur 4 ist die Zusammenstellung der Stauglieder 21 dargestellt : zwei Holzleisten 40 trennen als Längsleisten die gesamt Siebzone in drei Längskanäle und sind mit Schrauben 42 auf einem Sieb 43 befestigt.

Figur 5 zeigt die Darstellung eines Staugliedes 53. In einer Holzleiste 50 werden Schrauben 51 angebracht und mittels Muttern 52 befestigt. Das eigentliche Stauglied 53 wird über ein Winkeleisen 54 mit der Schraube 51 verbunden. Dabei ist das Winkeleisen 54 durch Muttern 55 und 56 fixiert. Je nach Produkt und durchfließender Produktmenge, d.h. nach gewünschter Stundenleistung, kann das Winkeleisen 54 und somit das Stauglied 53 in seiner Höhenlage 57 (relativ zum Sieb) verstellt werden. Das Stauglied 53 ist vorteilhafterweise aus Materialien wie Gummi, Kunststoff, verstärkten bzw. steifen Geweben und - in Sonderfällen - auch aus Blech gefertigt. Wesentlich ist dabei, daß das Stauglied 53 dem Produktstrom einen Widerstand entgegensetzt, durch den es einen gewissen Staueffekt verursachen kann. Ggf. kann schon ein einzelnes Stauglied 53 auf einer Siebfläche zu einer deutlichen Verbesserung des Klassierens führen.

Im Falle des Einsatzes von elastischen Staugliedern, z.B. aus Gummi, stellt sich der Abstand (X) zwischen Stauglied und Siebfläche von selbst ein.

Die Stauglieder könnten aber auch als an Scharnieren hängende, vom Produktstrom in Produktflußrichtung auslenkbare Pendelklappen ausgebildet sein, wodurch sich eine einfache, aber wirkungsvolle Selbstregulierung des Durchtrittsquerschnitts in Abhängigkeit von der Stärke des Produktflusses ebenfalls erzielen läßt.

In Figur 6 ist eine schematische Darstellung zum Bewegungsablauf des Stromes des Klassiergutes gezeigt. Die ganze Siebzone wird durch die verschiedenen Stauglieder in eine Anzahl einzelner Verfahrenszonen 60 unterteilt. Die Hauptproduktströmung entlang dem Sieb wird dabei in den einzelnen Verfahrenszonen von einer Rückwärtsströmung überlagert.

Figur 7 zeigt die Funktionsweise einer einzelnen Siebzone :

Das Stauglied 61 staut dabei den Produktstrom, wobei die einzelnen Körner eine senkrechte Bewegung nach oben ausführen und dann aufgrund der (linearen) Schwingung des Siebkastens rückwärts entsprechend der Richtung des Pfeiles 62 bewegt werden. Zum besseren Verständnis sind in Figur 7 nur links vom Stauglied 61 Körner dargestellt, rechts hingegen nur ein Siebboden ohne Körner (obwohl dort im praktischen Verfahren selbstverständlich Körner vorliegen). Die Längsrichtung ist dabei durch den Pfeil L dargestellt.

Figur 8 zeigt eine weitere Ausführungsform für ein Stauglied, das hier in Form einer Bürste 65, vorzugsweise aus Kunststoff, ausgebildet ist, die über dem Siebboden 67 angebracht ist.

Die Funktionsweise der erfindungsgemäßen Vorrichtung ergibt sich wie folgt :

Das Produkt wird über den Einlauf in die Siebvorrichtung 4 eingegeben. Durch die Stauglieder wird die ganze Siebzone in mehrere einzelne Einheiten unterteilt, wobei Figur 7 sehr anschaulich die Funktionsweise innerhalb einer einzelnen Einheit zeigt. Der Produktfluß wird über die Stauglieder gestaut, wodurch sich die einzelnen Körner senkrecht nach oben bewegen ; dabei werden sie durch die Vorwärtsbewegung einer untersten Kornlage einerseits und die Linearbewegung der Siebvorrichtung 4 andererseits wieder rückwärts befördert (vgl. Figur. 7). Die sich aufstauenden Körner hemmen die unterste Kornlage in der Vorwärtsbewegung, wodurch ein Überrolleffekt entsteht. Die Körner der untersten Kornlage werden regelmäßig in eine senkrechte Lage gebracht und fallen über ihren kleinsten Querschnitt durch die Sieblochung hindurch nach unten.

Eine Seitenwand der Siebvorrichtung wird vorzugsweise aus Plexiglas gebildet. Da die Stauglieder, etwa gemäß der Ausführungsform nach Figur 5, in ihrer Höhenlage verstellbar sind, kann sowohl aufgrund der Beobachtung durch die Bedienungsperson wie auch aufgrund der Siebleistung eine Einstellung solange erfolgen, bis die gewünschte Kornbewegung in den einzelnen Siebzonen optimal ist, d.h. bis die höchste Klassierleistung auftritt.

Die Stauglieder lassen sich auch leicht auswechseln. Hierdurch ist es möglich, die Rückhaltekraft der Stauglieder den Fließeigenschaften des Produkts anzupassen und dadurch verschiedene Produkte optimal zu klassieren. Der Einsatz von bis zu sechs Staugliedern pro Meter Sieblänge hat sich als besonders vorteilhaft erwiesen. Gleichfalls vorteilhaft ist es, die Siebneigung und die Vibrationsstärke dem jeweiligen Einzatzfall anpaßbar auszuführen. Dabei ist eine besonders wirksame Ausnutzung der Siebneigungseinstellung gegeben, weil das Produkt bei größerer Schräglage nicht einfach als Abstoß davonschwimmen kann.

## Patentansprüche

1. Verfahren zum Klassieren von Korngut oder Saatgut durch Aufgabe des Gutes auf eine in vorzugsweise lineare Schwingungen versetzte Siebfläche (15, 16; 31 ; 43 ; 67), über die das Gut hinwegbewegt wird, wobei gleichzeitig auf den über die Siebfläche (15, 16 ; 31 ; 43 ; 67) sich bewegenden Gutstrom an mehreren aufeinanderfolgenden Stellen mittels mechanischer Glieder (21 ; 53 ; 61 ; 65) eingewirkt wird, dadurch gekennzeichnet, daß das in einer ersten Stufe von Fremdstoffen gereinigte Gut während seiner Bewegung über die Siebfläche (15,16 ; 31 ; 43 ; 67) mittels der mechanischen Glieder (21 ; 53 ; 61 ; 65) jeweils derart aufgestaut wird, daß im Staubereich eine die Hauptströmung des Gutes überlagernde Rückwärtsströmung entsteht.

2. Verfahren nach Anspruch 1, dadurch gekennzeichnet, daß der Gutstrom jeweils vorzugsweise bis zu einer Höhe von 2 bis 5 cm aufgestaut und von Staustufe zu Staustufe in einen Bereich unmittelbar oberhalb der Siebfläche (15, 16 ; 31 ; 43 ; 67) weitergefördert wird.

3. Verfahren nach Anspruch 2, dadurch gekennzeichnet, daß als jeweils eine Staustufe bildendes mechanisches Glied ein mit geringem Druck gegen den Gutstrom gerichtetes Stauglied (21 ; 53 ; 61 ; 65) verwendet und die Größe (x) des Durchtrittsquerschnitts in Abhängigkeit vom Gutstrom geregelt wird.

4. Klassiervorrichtung mit mindestens einem ebenen Sieb, das einen bevorzugt linear wirkenden Schwingungsantrieb (P) aufweist und auf seiner Siebfläche (15, 16 ; 31, 43, 67) eine oder mehrere Förder- und Klassierungsstrecken für den zu klassierenden Gutstrom aufweist, mit mehreren, sich quer zur Sieb-Längsrichtung und in Richtung auf die Sieboberfläche hin erstreckenden mechanischen Gliedern (21 ; 53 ; 61 ; 65), insbesondere zur Durchführung des Verfahrens nach Anspruch 1, dadurch gekennzeichnet, daß die mechanischen Glieder als Stauglieder (21 ; 53 ; 61 ; 65) zum örtlichen Aufstauen des Gutstromes auf der Sieboberfläche (15, 16 ; 31 ; 43 ; 67) derart, daß im Staubereich eine die Hauptströmung des Gutes überlagernde Rückwärtsströmung entsteht, ausgebildet sind.

5. Klassiervorrichtung nach Anspruch 4, dadurch gekennzeichnet, daß in Sieb-Längsrichtung mindestens drei Stauglieder (21 ; 53; 61 ; 65) angeordnet sind.

6. Klassiervorrichtung nach Anspruch 4 oder 5, dadurch gekennzeichnet, daß die Stauglieder (53) als hängende Pendeltüren, die vom Gutstrom in dessen Förderrichtung geöffnet werden können, ausgebildet sind.

7. Klassiervorrichtung nach Anspruch 4 oder 5, dadurch gekennzeichnet, daß das Sieb in Längsrichtung in mindestens zwei Abteile (5, 6) unterteilt ist und daß jedes Abteil Stauglieder (21) aufweist.

8. Klassiervorrichtung nach Anspruch 4 oder 5, dadurch gekennzeichnet, daß die Neigung der Stauglieder (21 ; 53 ; 61 ; 65) und/oder deren Abstand (57) von der Siebfläche (15, 16 ; 31 ; 43 ; 67) einstellbar sind bzw. ist.

9. Klassiervorrichtung nach Anspruch 8, dadurch gekennzeichnet, daß die im Siebkasten des Siebes angeordneten Stauglieder (53) von außen einstellbar sind und daß der Siebkasten zur Kontrolle der Einstellung der Stauglieder (53) zumindest teilweise aus durchsichtigem Material ausgeführt ist.

10. Klassiervorrichtung nach Anspruch 4 oder 5, dadurch gekennzeichnet, daß die Stauglieder (21 ; 53 ; 61) aus Gummi, Kunststoff oder aus verstärktem Stoff bestehen.

11. Klassiervorrichtung nach Anspruch 4 oder 5, dadurch gekennzeichnet, daß die Stauglieder (21 ; 53 ; 61 ; 65) als festangeordnete Staustreifen aus elastischem Material ausgebildet sind.

## Claims

1. Process for classifying seed or grain material by feeding the material on to a preferably linearly oscillating planar screen area (15, 16 ; 31 ; 43 ; 67) over which the material is moved, whilet simultaneously at a plurality of successive points mechanical members (21 ; 53 ; 61 ; 65) act on the material flow moving over the screen area (15, 16 ; 31 ; 43 ; 67), characterized in that the material, from which impurities have been removed in a first stage, during its movement over the screen area (15, 16 ; 31 ; 43 ; 67) is in each case dammed back by means of the mechanical members (21 ; 53 ; 61 ; 65) so that a rearward flow superimposed on the main material flow occurs in the dammed-back area.

2. Process according to claim 1, characterized in that in each case the material flow is preferably dammed back to a height of 2 to 5 cm and between the individual dammed-back stages is conveyed on in an area immediately above the screen area (15, 16 ; 31 ; 43 ; 67).

3. Process according to claim 2, characterized in that the mechanical member which in each case forms a dammed-back stage in constituted by a damming back member (21 ; 53 ; 61 ; 65) directed with limited pressure against the material flow and the size (x) of the passage cross- section is regulated as a function of the material flow.

4. Classifier with at least one planar screen having a preferably linearly acting oscillatory drive (P) and on its screen area (15, 16 ; 31 ; 143 ; 67) one or more conveying and classifying sections for the material flow to be classified, with a plurality of mechanical members (21 ; 54 ; 61 ; 65) extending at right angles to the longitudinal direction of the screen and in the direction towards the screen surface, particularly for performing the process of claim 1, characterized in that the mechanical members are constructed as damming-back members (21 ; 52 ; 61 ; 65) for the local damming back of the material flow on the screen area (15, 16 ; 31 ; 43 ; 67) in such a way that a rearward flow superimposed on the main material flow occurs in the dammed-back area.

5. Classifier according to claim 4, characterized in that at least three damming-back members (21 ; 53 ; 61 ; 65) are provided in the longitudinal direction of the screen.

6. Classifier according to claims 4 or 5, characterized in that the damming-back members (53) are constructed as suspended swing doors, which can be opened by the material flow in the feed direction thereof.

7. Classifier according to claims 4 or 5, characterized in that in the longitudinal direction the screen is subdivided into at least two compartments (5, 6) and that each compartment has damming-back members (21).

8. Classifier according to claims 4 or 5, characterized in that the slope of the damming-back members (21 ; 53 ; 61 ; 65) and/or their spacing (57) from the screen area (15, 16 ; 31 ; 43 ; 67) is and/or are adjustable.

9. Classifier according to claim 8, characterized in that the damming-back members (53) arranged in the screen frame of the screen are adjustable from the outside and that for checking the setting of the damming-back members (53) the screen frame is at least partly made from transparent material.

10. Classifier according to claims 4 or 5, characterized in that the damming-back members (21 ; 53 ; 61 ; 65) are constructed as rigidly mounted damming-back strips of elastic material.

11. Classifier according to claims 4 or 5, characterised in that the damming-back members (21 ; 53 ; 61) consist of rubber, plastic or of reinforced fabric.

## Revendications

1. Procédé de triage de grains ou de semences en faisant passer le produit sur une surface de criblage ou tamisage plane mise en oscillations de préférence linéaires (15, 16 ; 31 ; 43 ; 67), que franchit le produit, en agissant en même temps sur le courant de matière se déplaçant sur la surface de tamisage (15, 16 ; 31 ; 43 ; 67) en plusieurs emplacements successifs au moyen d'organes mécaniques (21 ; 53 ; 61 ; 65) caractérisé en ce que l'on accumule le produit débarrassé de substances étrangères dans un premier stade, pendant son mouvement sur la surface de tamisage (15, 16 ; 31 ; 43 ; 67) au moyen des organes mécaniques (21 ; 53 ; 61 ; 65) de façon qu'il se forme dans chaque zone d'accumulation un contre-courant superposé au courant de matière principal.

2. Procédé selon la revendication 1, caractérisé en ce que le courant de produit s'accumule dans chaque cas de préférence à une hauteur de 2 à 5 cm et est acheminé d'un stade d'accumulation à l'autre dans une zone située juste au-dessus de la surface de tamisage (15, 16 ; 11 ; 43 ; 67).

3. Procédé selon la revendication 2, caractérisé en ce que l'on utilise comme organe mécanique constituant chaque stade d'accumulation un organe d'accumulation (21 ; 53 ; 61 ; 65) dirigé avec une faible pression contre le courant de produit, et en ce que l'on règle la valeur (x) de la section de passage en fonction du courant de produit.

4. Appareil de triage comportant au moins un tamis plan qui comporte un mécanisme de mise en oscillations P agissant de préférence linéaire- ment et sur sa surface de tamisage (15, 16 ; 31 ; 43 ; 67) un ou plusieurs parcours de transport et de triage pour le courant de produit à trier, comportant plusieurs organes mécaniques (21 ; 53 ; 61 ; 65) s'étendant perpendiculairement à la direction longitudinale du tamis plan et en direction de la surface de tamisage, notamment pour mettre en oeuvre le procédé selon la revendication 1, caractérisé en ce que les organes mécaniques sont conformés en organes d'accumulation (21 ; 53 ; 61 ; 65) pour accumuler localement le courant de produit à la surface de tamis (15 ; 16 ; 31 ; 43 ; 67) plan de façon qu'il se forme dans la zone d'accumulation un courant de sens contraire se superposant au courant de produit principal.

5. Appareil selon la revendication 4, caractérisé en ce que trois organes d'accumulation (21 ; 53 ; 61 ; 65) au moins sont disposés dans le sens de la longueur du tamis.

6. Appareil selon la revendication 4 ou 5, caractérisé en ce que les organes d'accumulation 53 sont conformés en portes battantes qui peuvent être ouvertes par le courant de produit dans son sens de transport.

7. Appareil selon la revendication 4 ou 5, caractérisé en ce que le tamis est subdivisé dans le sens de la longueur en au moins deux sections (5, 6) et en ce que chaque section comporte des organes d'accumulation 21.

8. Appareil selon la revendication 4 ou 5, caractérisé en ce que l'inclinaison des organes d'accumulation (21 ; 53 ; 61 ; 65) et/ou leur distance 57 à la surface de tamisage (15, 16 ; 31 ; 43 ; 67) sont/est réglable(s).

9. Appareil selon la revendication 8, caractérisé en ce que les organes d'accumulation (53) placés dans le boîtier du tamis sont réglables en hauteur, et en ce que le boîtier de tamis est au moins en partie en matière transparente pour contrôler le réglage des organes d'accumulation (53).

10. Appareil selon la revendication 4 ou 5, caractérisé par le fait que les organes d'accumulation (21 ; 53 ; 61 ; 65) sont fournis par des bandes en matériau élastique disposés sur un support fixe.

11. Appareil selon la revendication 4 ou 5, caractérisé par le fait que les organes d'accumulation (21 ; 53 ; 61) sont en caoutchouc, matière plastique ou en un matériau renforcé.
